# EUROPÄISCHE PATENTSCHRIFT

(11) **EP 0 019 244 B1**
(45) Veröffentlichungstag und Bekanntmachung des Hinweises auf die Patenterteilung: **26.01.1983**
(21) Anmeldenummer: 80102595.8
(22) Anmeldetag: 09.05.1980
(51) Int. Cl.: C10B 7/10, C10B 1/10, C10B 23/00, C10B 47/44, C10B 53/00

(54) **Vorrichtung und Verfahren zur Pyrolyse von Abfallstoffen**
Apparatus and process for pyrolyzing waste products
Dispositif et procédé pour la pyrolyse de déchets

(30) Priorität: 09.05.1979 DE 2918758
(43) Veröffentlichungstag der Anmeldung: 26.11.1980
(73) Patentinhaber: HERKO Pyrolyse GmbH & Co. Recycling KG, D-6832 Hockenheim (DE)
(72) Erfinder: Thomanetz, Erwin, Dipl.-Chem., D-7000 Stuttgart 1 (DE)
(74) Vertreter: Wilhelms, Rolf E., Dr.

## Beschreibung

Die Erfindung betrifft eine Vorrichtung zur Pyrolyse von Abfallstoffen, mit einem rohrförmigen Schwelreaktor, durch den die zu pyrolysierenden Abfallstoffe bewegt werden, und mit einem den Schwelreaktor als Ringraum umgebenden Heißgaskanal, in welchen vom Mantel des Schwelreaktors die Gaströmung beeinflussende Einbauten hineinragen. Ferner betrifft die Erfindung ein Verfahren zur Pyrolyse von Abfallstoffen, bei welchem die Abfallstoffe durch eine Verschwelungszone geführt und durch im Gegenstrom dazu turbulent geführte Heißgase indirekt beheizt werden.

Bei der Pyrolyse von Abfallstoffen ist eine gleichmäßige Beheizung des Reaktorrohres zur Erzielung eines guten Verschwelungsergebnisses und zur Vermeidung von Verbiegungen des Reaktorrohres aufgrund ungleichmäßiger Temperaturverteilungen in vielen Fällen wünschenswert und erforderlich. In aller Regel wird wegen des damit verbundenen apparativen Aufwands die Wärme jedoch nicht direkt an den benötigten Stellen, etwa durch über das Reaktorrohr verteilt angeordnete Brenner, erzeugt, sondern mit Hilfe an anderer Stelle erzeugter heißer Gase an diejenigen Stellen transportiert, wo sie benötigt wird.

Es ist eine Vorrichtung bekannt (US-Patentschrift 4 000 064) bei welcher ein durch die Zersetzung der Abfallstoffe gewonnenes Heißgas zur Beheizung des Schwelreaktors verwendet wird. Der Heißgaskanal ist im Hinblick auf eine gleichmäßige Wärmeverteilung wendelförmig um den Schwelreaktor herumgelegt. Der Mantel des Schwelreaktors weist zur Verbesserung des Wärmeübergangs in den Heißgaskanal ragende, dem Verlauf desselben folgende wendelförmige Flansche auf. Diese Flansche reichen nicht bis zur äußeren Wand des Heißgaskanals, so daß hierdurch in gewissem Maße auch den Wärmeaustausch fördernde Turbulenzen in der Strömung entstehen.

Es ist ferner eine Vorrichtung bekannt (US-Patentschrift 1 748178), bei welcher die Wärme unterhalb und über die gesamte Länge eines schnell drehenden Reaktorrohres erzeugt wird. Das Reaktorrohr weist Außen im wesentlichen über seine gesamte Länge eine in den Heißgaskanal ragende wendelförmige Rippe auf, die einer Verbesserung des Wärmeaustauschs dienen soll und gleichzeitig die Heißgase im Zuge der Drehung des Reaktorrohres zu einem Auslaß bewegt. Auch hier trägt der Umstand, daß die Rippe nicht bis zum äußeren Rand des Heißgaskanals reicht, mit zu einer den Wärmeaustausch verbessernden Turbulenz der Strömung bei.

Nachteilig bei den bekannten Vorrichtungen ist, daß die über die Länge des Reaktorrohres sich erstreckenden wendelförmigen Einbauten im Heißgaskanal nur mit erheblichem Aufwand herstellbar sind. Außerdem bilden die Strömungsleitfläche, was der die Wärmeabgabe an das Reaktorrohr fördernden Turbulenzbildung abträglich ist.

Die Erfindung stellt sich daher die Aufgabe, einen weiter verbesserten Wärmeübergang aus dem Heißgas auf das Reaktorrohr mit einem verminderten konstruktiven Aufwand zu erreichen.

Diese Aufgabe wird mit einer Vorrichtung der eingangs genannten Art .dadurch gelöst, daß die Einbauten durch über den Mantel verteilt auf diesen aufgeschweißte Bleche bzw. Platten gebildet sind, deren dem Mantel folgende Abmessungen erheblich kleiner als der Umfang desselben sind. Diese vergleichsweise leicht anbringbaren Bleche bzw. Platten vergrößern (wie die bekannten wendelförmigen Einbauten) die Wärmeaustauschfläche des Reaktormantels, gleichzeitig liefern sie aber noch durch ihre verglichen mit den Abmessungen des Reaktormantels kurzen Ausmaße eine Vielzahl von Strömungsabrißkanten, die die Turbulenzen immer wieder neu beleben. Vorzugsweise sind die Bleche bzw. Platten in die Achse des Ringraumes enthaltenden Ebenen angeordnet. Solche Bleche bzw. Platten sind in besonderer Weise geeignet, auch als Leitbleche zu dienen, die die Heißgase gleichmäßig um das Reaktorrohr herum verteilen.

Gemäß einer weiteren bevorzugten Ausgestaltung der Erfindung sind die Bleche bzw. Platten einen Winkel zur Achse des Ringraums einschließend angeordnet, wobei, wenn die gewünschte Strömung es erfordert, die Bleche bzw. Platten vorzugsweise auch in zur Achse des Ringraumes senkrechten Ebenen angeordnet sein können. Eine gleichmäßige Verteilung der Heißgase um das Reaktorrohr herum ergibt sich in aller Regel, wenn die Bleche bzw. Platten in gleichen Winkelabständen um die Ringraumachse herum verteilt sind.

Zur weiteren Verbesserung des Wärmeübergangs auf das Reaktorrohr ist gemäß einer bevorzugten Ausgestaltung der Erfindung eine Einrichtung zur Umwälzung der Heißgase mit hoher Strömungsgeschwindigkeit vorgesehen.

Hinsichtlich des eingangs genannten Verfahrens wird die oben dargelegte Aufgabe erfindungsgemäß dadurch gelöst, daß die Turbulenz der Heißgase durch über die Verschwelungszone hinweg angeordnete, in den Heißgasweg ragende Bleche bzw. Platten, deren Abmessungen in Richtung der die Verschwelungszone von den Heißgasen trennenden Wand im Vergleich dazu klein sind, erzeugt wird. Gemäß einer bevorzugten Ausgestaltung des Verfahrens werden zu einer weiteren Verbesserung des Wärmeübergangs auf das Reaktorrohr die Heißgase mit hoher Geschwindigkeit zwangsumgewälzt.

Bevorzugte Ausführungsformen der Erfindung wendelförmigen Einbauten eine weithin glatte werden im folgenden anhand der einzigen Figur der beigefügten Zeichnung beschrieben. Diese zeigt in stark schematisierender Darstellung ein Reaktorrohr 1, welches in der Verschwelungszone für das Abfallgut von einem ringzylindrischen, zum Reaktorrohr konzentrischen Raum3 als Rauchgaskanal umgeben ist. Die äußere Wand des Ringraumes ist zur Wiedergabe der in ihm befindlichen Einbauten in der Darstellung teilweise weggelassen. Ferner ist der in Wirklichkeit durchgängige Ringraum in Axialrichtung unterbrochen dargestellt (ebenso das Reaktorrohr), wobei in den einzelnen Abschnitten verschiedene Arten von Einbauten gezeigt sind. Diese Einbauten können bei einer bestimmten Ausführungsform nebeneinander vorhanden sein, die Figur ist aber auch und insbesondere so zu verstehen, daß in ihr drei verschiedene Arten von Einbauten, die tatsächlich jeweils allein vorhanden sind, nebeneinander zusammengefaßt sind.

Durch das aus Stahl bestehende Reaktorrohr 1 wird im Betrieb, bei Betrachtung gemäß der Figur von links nach rechts, von außen eingetragener stückiger Abfall mittels einer Palettenschnecke 2 bewegt, die sich im Inneren des Reaktorrohrs 1 vom eintragsseitigen zum austragsseitigen Ende desselben erstreckt (im Bereich des linken Endes ist die Wand des Reaktors in der Darstellung zum Teil weggelassen, so daß die Palettenschnecke im Inneren des Rohres zu sehen ist). Im Gegenstrom zu den Abfällen wird im Ringraums, dessen Wände durch das Reaktorrohr 1 und ein ebenfalls aus Stahl bestehendes, dazu konzentrisches Rohr mit gegenüber dem Reaktorrohr 1 größerem Durchmesser gebildet sind, von heißen Rauchgasen durchströmt. Die heißen Rauchgase werden durch (nicht gezeigte) Brenner erzeugt, die sich im Bereich des austragsseitigen Endes des Reaktorrohres befinden. In dem ringzylindrischen Rauchgaskanal 3 befinden sich im Rauchgasweg stehende Einbauten, die durch auf das Reaktorrohr 1 außen aufgeschweißte Bleche bzw. Platten 4 gebildet sind, die sich in die Reaktorachse enthaltenden, radialen Ebenen bis zur äußeren Rauchgaskanalwand erstrecken und in Axialrichtung über die Verschwelungszone hinweg im Abstand voneinander angeordet sind. Die Bleche bzw. Platten sind in gleichen Winkelabständen um das Reaktorrohr 1 herum verteilt, um eine gleichmäßige Verteilung der Rauchgase um das Reaktorrohr herum zu erzielen. An den, in Strömungsrichtung der Rauchgase gesehen, vorderen und hinteren Kanten 9 und 10 Bleche 4 reißt die Strömung der Rauchgase immer wieder ab, so daß sich über den Strömungsweg hinweg stets von neuem Turbulenzen bilden, und eine turbulente Strömung mit den erwähnten Wärme- übergangsvorteilen über die gesamte Länge des Rauchgaskanals in der Verschwelungszone aufrechterhalten werden kann. Bei einem glatten Ringraum ohne Einbauten wäre die Aufrechterhaltung von Turbulenzen über die gesamte Länge der Verschwelungszone hinweg nicht möglich, die Strömung würde sich vielmehr mit zunehmender Entfernung von der Heizkammer, in der die heißen Rauchgase durch die Brenner erzeugt werden und wo deshalb noch Turbulenzen vorliegen, zunehmend laminarisieren. Auch entfiele bei einem glatten Ringraum ohne Einbauten die beabsichtigte entscheidende Vergrößerung der Wärmeaustauschfläche, die durch die auf das Reaktorrohr 1 aufgeschweißten Bleche4 gewonnen wird (umgekehrter Kühlrippeneffekt !).

Ferner sind in der Figur Bleche bzw. Platten 5 gezeigt, die leicht gewölbt sind und mit der Rauchgaskanalachse einen Winkel einschließend turbinenschaufelartig angeordnet sind sowie Bleche bzw. Platten 6, die senkrecht zur Rauchgaskanaiachse stehen. Diese Bleche sind in erster Linie als Alternativanordnungen zu den Blechen 4 zu verstehen und nur der Einfachheit halber in die gleiche Figur gezeichnet ; sie sind also bei alleinigem Vorhandensein, wie die axialen Bleche 4, über den gesamten Bereich der Verschwelungszone hinweg vorgesehen. Es ist jedoch auch möglich, Bleche 5 und/oder 6 in geeigneter Weise in Richtung der Achse des Ringraumes 3 verteilt zusammen mit den Blechen 4 zu verwenden, wenn bestimmte Anfangsbedingungen der Rauchgasströmung oder dergleichen dies zweckmäßig erscheinen lassen. Ebenso könnten auch nur Bleche 5 und 6 ohne die in Längsrichtung ausgerichteten Bleche 4 verwendet werden. Auch die Bleche bzw. Platten 5 und 6 sind auf der äußeren Oberfläche des Reaktorrohrs 1 aufgeschweißt und erstrecken sich in den Bereich der Außenwand des Ringraumes 3.

Die Bleche 4, 5 und 6 halten nicht nur turbulente Strömungsverhältnisse über die 'gesamte Länge der Verschwelungszone hinweg aufrecht, verteilen nicht nur die Rauchgase gleichmäßig und erhöhen die Wärmeaustauschfläche, sie wirken darüber hinaus auch noch als Strahlungswandler. Sie stellen als graue Körper im Gegensatz zu den nur wenig strahlenden Rauchgasen gute Wärmestrahler dar, so daß sie, aufgeheizt auf die Temperatur der sie umgebenden Rauchgase, ihre Wärme auch in Form von Strahlung an das Reaktorrohr abgeben.

Die Bleche bzw. Platten sind mit ihren längs des Reaktorrohres verlaufenden Abmessunge erheblich kleiner als der Umfang des Reaktorrohres und daher leicht anzubringen. Mit ihnen ergeben sich hinsichtlich des Wärmeübergangs auf das Reaktorrohr in einem Rauchgaskanal, dessen Wände im wesentlichen zwei konzentrische Rohre sind, gleich gute Verhältnisse, wie sie sonst durch komplizierte Führung des Rauchgaskanals um das Reaktorrohr herum zu erzielen versucht werden müßten.

Zusätzlich und bevorzugt werden die Rauchgase, wie durch die Strömungspfeile 7 schematisch angedeutet, durch ein (nicht gezeigtes) Gebläse mit einer erhöhten Geschwindigkeit zwangsumgewälzt, was den Wärmeübergang weiter verbessert und vergleichmäßigt.

Vor der Verschwelungszone ist um das Reaktorrohr 1 eine Wasserkühlung 12 vorgesehen, um das Reaktorrohr am Abfalleintrag kalt zu halten.

## Patentansprüche

1. Vorrichtung zur Pyrolyse von Abfallstoffen, mit einem rohrförmigen Schwel reaktor (1), durch den die zu pyrolysierenden Abfallstoffe bewegt werden, und mit einem den Schwelreaktor als Ringraum (3) umgebenden Heißgaskanal, in welchen vom Mantel des Schwelreaktors die Gasströmung beeinflussende Einbauten hineinragen, dadurch gekennzeichnet, daß die Einbauten durch über den Mantel verteilt auf diesen aufgeschweißte Bleche bzw. Platten (4, 5, 6) gebildet sind, deren dem Mantel folgende Abmessungen erheblich kleiner als der Umfang desselben sind.

2. Vorrichtung nach Anspruch 1, dadurch gekennzeichnet, daß die Bleche bzw. Platten (4) in die Achse des Ringraumes (3) enthaltenden Ebenen angeordnet sind.

3. Vorrichtung nach Anspruch 1, dadurch gekennzeichnet, daß die Bleche bzw. Platten (5) einen Winkel zur Achse des Ringraumes (3) einschließen.

4. Vorrichtung nach Anspruch 1, dadurch gekennzeichnet, daß die Bleche bzw. Platten (6) in zur Achse des Ringraumes (3) senkrechten Ebenen angeordnet sind.

5. Vorrichtung nach einem der Ansprüche 2 bis 4, dadurch gekennzeichnet, daß die Bleche bzw. Platten (4, 5, 6) in gleichen Winkelabständen um die Achse des Ringraumes (3) herum verteilt sind.

6. Vorrichtung nach einem der vorstehenden Ansprüche, dadurch gekennzeichnet, daß eine Einrichtung zur Umwälzung der Heißgase mit hoher Strömungsgeschwindigkeit vorgesehen ist.

7. Verfahren zur Pyrolyse von Abfallstoffen, bei welchem die Abfallstoffe durch eine Verschwelungszone geführt und durch im Gegenstrom dazu turbulent geführte Heißgase indirekt beheizt werden, dadurch gekennzeichnet, daß die Turbulenz der Heißgase durch über die Verschwelungszone hinweg angeordnete, in den Heißgasweg ragende Bleche bzw. Platten, deren Ab- messungen in Richtung der die Verschwelungszone von den Heißgasen trennenden Wand im Vergleich dazu klein sind, erzeugt wird.

8. Verfahren nach Anspruch 7, dadurch gekennzeichnet, daß die Heißgase mit hoher Geschwindigkeit zwangsumgewälzt werden.

## Claims

1. Apparatus for the pyrolysis of waste materials, with a tubular low-temperature carbonizing reactor (1), through which are moved the waste materials to be pyrolized, and with a hot gas channel surrounding the reactor in the form of an annular space (3) and into which project from the casing of the reactor baffles controlling the gas flow, characterized in that the baffles are formed by sheets or plates (4, 5, 6) distributed over the casing and welded thereto and whose dimensions following the casing are considerably smaller than the circumference thereof.

2. Apparatus according to claim 1, characterized in that the sheets or plates (4) are arranged in planes containing the axis of annular space,(3).

3. Apparatus according to claim 1, characterized in that the sheets or plates (5) form an angle to the axis of annular space (3).

4. Apparatus according to claim 1, characterized in that the sheets or plates (6) are arranged in planes perpendicular to the axis of annular space (3).

5. Apparatus according to one of the claims 2 to 4, characterized in that the sheets or plates (4, 5, 6) are distributed at identical angular distances around the axis of annular space (3).

6. Apparatus according to one of the preceding claims, characterized in that a device for circulating the hot gases at a high flow rate is provided.

7. Process for the pyrolysis of waste materials, in which the waste materials are passed through a carbonization zone and are indirectly heated by turbulent hot gases supplied in counterflow thereto, characterized in that the turbulence of the hot gases is produced by sheets or plates arranged throughout the carbonization zone and projecting into the hot gas channel, the dimensions of said sheets or plates in the direction of the wall separating the carbonization zone from the hot gases being small compared with said wall.

8. Process according to claim 7, characterized in that the hot gases undergo forced circulation at a high speed.

## Revendications

1. Dispositif pour la pyrolyse de déchets, comprenant un réacteur de carbonisation tubulaire (1) à travers lequel on fait circuler les déchets à pyrolyser et un canal à gaz chauds qui entoure le réacteur de carbonisation sous la forme d'une zone annulaire (3), dans lequel font saillie, à partir de l'enveloppe du réacteur de carbonisation, des chicanes qui influencent l'écoulement des gaz, caractérisé en ce que les chicanes sont formées par des tôles ou plaques (4, 5, 6) réparties sur l'enveloppe et soudées sur celle-ci, dont les dimensions en suivant l'enveloppe sont beaucoup plus petites que le périmètre de celle-ci.

2. Dispositif suivant la revendication 1, caractérisé en ce que les tôles ou plaques sont disposées dans des plans qui contiennent l'axe de la chambre annulaire (3).

3. Dispositif suivant la revendication 1, caractérisé en ce que les tôles ou plaques (5) forment un angle avec l'axe de la chambre annulaire (3).

4. Dispositif suivant la revendication 1, caractérisé en ce que les tôles ou plaques (6) sont disposées dans des plans perpendiculaires à l'axe de la chambre annulaire (3).

5. Dispositif suivant l'une quelconque des revendications 2 à 4, caractérisé en ce que les tôles ou plaques (4, 5, 6) sont réparties autour de l'axe de la chambre annulaire (3) à intervalles , angulaires égaux.

6. Dispositif suivant l'une quelconque des revendications précédentes, caractérisé en ce qu'il est prévu un dispositif pour faire circuler les gaz chauds à une grande vitesse d'écoulement.

7. Procédé de pyrolyse de déchets dans lequel on fait passer les déchets à travers une zone de carbonisation et on les chauffe indirectement par des gaz chauds guidés de manière turbulente à contre-courant par rapport à ces déchets, caractérisé en ce que la turbulence des gaz chauds est produite par des tôles ou plaques disposées sur la longueur de la zone de carbonisation, qui font saillie sur le trajet des gaz chauds, et dont les dimensions, considérées dans la direction de la paroi qui sépare la zone de carbonisation des gaz chauds sont petites comparativement à cette paroi.

8. Procédé suivant la revendication 7, caractérisé en ce que les gaz chauds sont mis en circulation forcée à une vitesse élevée.
